# EUROPÄISCHE PATENTSCHRIFT

(11) **EP 2 681 807 B1**
(45) Veröffentlichungstag und Bekanntmachung des Hinweises auf die Patenterteilung: **26.11.2014**
(21) Anmeldenummer: 11805426.1
(22) Anmeldetag: 28.12.2011
(51) Int. Cl.: H01R 13/11, H01R 13/187

(54) **HOCHSTROMSTECKVERBINDER MIT RINGFEDERKONTAKTIERUNG**
HIGH CURRENT CONNECTOR WITH CONTACT MADE BY RING SPRING
CONNECTEUR ENFICHABLE À COURANT FORT INTENSITÉ AVEC CONTACT FAIT PAR RESSORT ANNULAIRE

(30) Priorität: 04.03.2011 DE 202011003555 U
(43) Veröffentlichungstag der Anmeldung: 08.01.2014
(73) Patentinhaber: Rosenberger Hochfrequenztechnik GmbH & Co. KG, 83413 Fridolfing (DE)
(72) Erfinder: BLAKBORN, Willem, 83334 Inzell (DE)
(74) Vertreter: Zeitler - Volpert - Kandlbinder
(86) Internationale Anmeldenummer: PCT/EP2011/006596
(87) Internationale Veröffentlichungsnummer: WO 2012/119631

(56) Entgegenhaltungen:
- DE-U1-202010 010 827
- US-A- 5 588 884
- US-A1- 2004 224 572
- US-A1- 2006 270 277
- US-A1- 2010 216 354

## Beschreibung

Die Erfindung betrifft einen Hochstromsteckverbinder zum Übertragen von elektrischen Strömen gemäß dem Oberbegriff des Anspruchs 1.

Derartige Hochstromsteckverbinder, die zum Übertragen von insbesondere hohen elektrischen Strömen, beispielsweise mit einer Stromstärke von 100-400 A oder mehr, dienen, finden u. a. in Kraftfahrzeugen mit Elektroantrieb oder Hybridantrieb Anwendung. Hierbei weist der Hochstromsteckverbinder ein Gehäuse auf, in den ein Kontaktschwert als Gegensteckverbinder einsteckbar ist. Sowohl das Gehäuse als auch das Kontaktschwert sind aus einem elektrisch leitfähigen Werkstoff gefertigt und mit einem entsprechenden Kabel zum Leiten von elektrischem Strom verbunden.

Bei derartigen Hochstromsteckverbindern besteht nun die Anforderung, dass bei niedrigem Bauraumbedarf eine zuverlässige elektrische Kontaktierung zwischen dem Gehäuse und dem Gegensteckverbinder erzielt wird, wobei diese Kontaktierung gewährleisten soll, dass auch bei hoher Belastung mit mechanischen Vibrationen hohe elektrische Ströme funktionssicher übertragen werden, ohne dass dabei die Kontaktstellen einem nennenswerten Verschleiß, beispielsweise durch Abrieb, unterworfen sind.

Dieses Erfordernis ist bei den bisher bekannten Hochstromsteckverbindern noch nicht in befriedigender Weise erfüllt, was insbesondere auf die unzureichende elektrische Kontaktierung zurückzuführen ist.

Die Druckschrift US 2004/224572 A1 offenbart einen Hochstromsteckverbinder zum Übertragen von elektrischen Strömen mit einem Steckverbinder und einem Gegensteckverbinder und mit einem Kontaktelement in Form einer Feder.

Die Druckschriften US 2006/270277 A1 und US 2010/216354 U1 beschreiben jeweils Steckverbinder zum Übertragen von elektrischen Strömen mit einer Aufnahme mit ringförmigen Kontaktelementen in Form von Federn.

Der Erfindung liegt daher die Aufgabe zu Grunde, den Hochstromsteckverbinder der gattungsgemäßen Art zur Beseitigung der geschilderten Nachteile derart auszugestalten, dass in jedem Betriebszustand eine zuverlässige elektrische Kontaktierung erzielt wird.

Die Merkmale der zur Lösung dieser Aufgabe geschaffenen Erfindung ergeben sich aus Anspruch 1. Vorteilhafte Ausgestaltungen hierzu sind in den weiteren Ansprüchen beschrieben.

Der Hochstromsteckverbinder gemäß der Erfindung ist derart ausgestaltet, dass das Kontaktelement, das in dem Gehäuse derart angeordnet und ausgebildet ist, dass es einen elektrischen Kontakt mit Kontaktfläche und Kontaktdruck zwischen dem Gehäuse und dem hierin eingesteckten Gegensteckverbinder herstellt, wenigstens eine ringförmige Schraubenfeder aufweist.

Diese Schraubenringfeder ist erfindungsgemäß in eine U-förmige Rille eingesetzt, die in einer im Gehäuse angeordneten, elektrisch leitenden Halterungsschiene ausgebildet ist und die Schraubenfeder derart aufnimmt, dass diese zwei parallel verlaufende Hauptschenkel zur kontaktierenden Aufnahme des Gegensteckverbinders bildet.

Hierdurch ergibt sich der entscheidende Vorteil, dass bei besonders niedrigem Bauraumbedarf eine zuverlässige elektrische Kontaktierung zwischen dem Gehäuse und dem Gegensteckverbinder zur Verfügung steht, welche auch bei hoher Belastung mit mechanischer Vibrationen funktionssicher hohe elektrische Ströme überträgt, ohne dass dabei die Kontaktstellen einem nennenswerten Verschleiß, beispielsweise durch Abrieb, unterworfen sind.

In Ausgestaltung der Erfindung kann vorgesehen sein, dass in der Halterungsschiene, die bevorzugt aus Kupfer besteht, drei hintereinander angeordnete Schraubenringfedern vorgesehen sind. Dies verbessert in zusätzlicher Weise die elektrische Kontaktierung zwischen Gegensteckverbinder und Halterungsschiene bzw. Gehäuse.

Weitere Vorteile ergeben sich, wenn die Schraubenringfedern schräggewinkelte Windungen aufweisen. Hierdurch wird der vorteilhafte Effekt erzielt, dass sich ein besonders hoher Kontaktdruck zwischen dem Gegensteckverbinder und der Halterungsschiene ergibt.

Die Erfindung wird im Folgenden anhand der Zeichnungen näher erläutert.

Hierbei zeigen:
- Figur 1: perspektivisch die zur Anordnung in einem Gehäuse des Hochstromsteckverbinders vorgesehene elektrisch leitende Halterungsschiene mit hierin eingesetzten drei Schraubenringfedern und einem Gegensteckverbinder beim Einsteckvorgang;
- Figur 2: perspektivisch drei Schraubenringfedern kurz vor dem Einsetzen in U-förmige Rillen der Halterungsschiene;
- Figur 3: perspektivisch vergrößert die in die Rillen der Halterungsschiene eingesetzten Schraubenringfedern;
- Figur 4: perspektivisch vergrößert den Gegensteckverbinder kurz vor dem Einstecken in die parallel verlaufenden Hauptschenkel der Schraubenringfedern;
- Figur 5: in Draufsicht die in die Rillen der Halterungsschiene eingelegten Schraubenfedern mit dem Gegensteckverbinder kurz vor dem Einstecken; und
- Figur 6: mit eingestecktem Gegensteckverbinder;
- Figur 7: die in die Rillen der Halterungsschiene eingelegten Schraubenringfedern im Schnitt gemäß.Linie VII-VII nach Figur 3 und
- Figur 8: mit eingestecktem Gegensteckverbinder.

Wie aus der Zeichnung, beispielsweise aus Figuren 1 und 2 ersichtlich, ist für den Hochstromsteckverbinder eine Halterungsschiene 1 vorgesehen, die aus elektrisch leitendem Material, beispielsweise Kupfer besteht und in einem nicht näher dargestellten Gehäuse, gleichfalls aus elektrisch leitendem Werkstoff bestehend, angeordnet ist. Die Halterungsschiene 1 weist ein kabeiseitiges Ende 2 zum elektrischen und mechanischen Verbinden mit einem nicht näher dargestellten elektrischen Stromkabel auf.

An dem dem kabelseitigen Ende 2 der Halterungsschiene 1 gegenüberliegenden Ende ist eine Kontaktierungsstelle 3 vorgesehen, die derart ausgebildet und angeordnet ist, dass sie einen schwertförmigen Gegensteckverbinder 4 aus elektrisch leitendem Werkstoff aufnimmt.

Als Kontaktelement zwischen der gehäuseseitigen Halterungsschiene 1 und dem Gegensteckverbinder 4 sind drei Schraubenfedern 5 vorgesehen, die, wie aus Figur 2 ersichtlich, die Form von Federringen aufweisen und deren Windungen 6 schräggewinkelt sind. Die Schraubenfedern 5 sind jeweils in U-förmige Rillen 7 eingelegt, die in der Kontaktierungsstelle 3 ausgebildet sind und eine solche lichte Weite aufweisen, dass die Schraubenringfedern 5 dann, wenn sie in die-U-förmigen Rillen 7 der Kontaktierungsstelle 3 eingelegt sind, jeweils zwei parallel verlaufende Hauptschenkel zur kontaktierenden Aufnahme des Gegensteckverbinders 4 bilden und diesen Gegensteckverbinder 4 auch mit ausreichendem Kontaktdruck aufnehmen, wie aus Figur 8 ersichtlich. Diese hochwirksame Kontaktierung zwischen dem Gegensteckverbinder 4 und den Schraubenringfedern 5 wird ganz wesentlich noch dadurch unterstützt, dass die Schraubenringfedern 5, wie dargelegt, schräggewinkelt verlaufende Windungen 6 aufweisen.

Hinsichtlich vorstehend nicht näher erläuterter Merkmale der Erfindung wird ausdrücklich auf die Ansprüche sowie die Zeichnungen verwiesen.'

## Patentansprüche

1. Hochstromsteckverbinder zum Übertragen von elektrischen Strömen mit einer Halterungsschiene (1) aus elektrisch leitendem Werkstoff, welche zum mechanischen und elektrischen Verbinden mit einem Kabel ausgebildet ist und eine offene Seite zum Einstecken eines Gegensteckverbinders (4) aus einem elektrisch leitenden Werkstoff aufweist, und mit einem Kontaktelement, das in der Halterungsschiene (1) derart angeordnet und ausgebildet ist, dass es einen elektrischen Kontakt mit Kontaktfläche und Kontaktdruck zwischen der Halterungsschiene (1) und dem hierin eingesteckten Gegensteckverbinder (4) herstellt, wobei das Kontaktelement wenigstens eine ringförmige Schraubenfeder (5) aufweist,
**dadurch gekennzeichnet, dass** die ringförmige Schraubenfeder (5) in eine U-förmig verlaufende Rille (7) eingesetzt ist, die von einer U-förmigen Kontaktierungsstelle (3) der Halterungsschiene (1) ausgebildet ist und die ringförmige Schraubenfeder (5) derart aufnimmt, dass diese zwei parallel verlaufende Hauptschenkel zur kontaktierenden Aufnahme des Gegensteckverbinders (4) bildet.

2. Hochstromsteckverbinder nach Anspruch 1,
**dadurch gekennzeichnet, dass** in der Halterungsschiene (1) drei hintereinander angeordnete ringförmige Schraubenfedern (5) vorgesehen sind.

3. Hochstromsteckverbinder nach einem der vorangehenden Ansprüche,
**dadurch gekennzeichnet, dass** die ringförmige Schraubenfeder(n) (5) schräggewinkelte Windungen (6) aufweist/aufweisen.

## Claims

1. High-current insertion-type connector for transmitting electrical currents, having a mounting rail (1) of electrically conductive material which is designed for mechanical and electrical connection to a cable and which has an open end for the insertion of a mating insertion-type connector (4) made of an electrically conductive material, and having a contact-making member which is so arranged and formed in the mounting rail (1) that it makes electrical contact with a contact surface and produces contact-making pressure between the mounting rail (1) and the mating insertion-type connector (4) inserted therein, the contact-making member having at least one annular helical spring (5), **characterised in that** the annular helical spring (5) is inserted in a groove (7) extending in a U-shape which is formed by a U-shaped contact-making point (3) on the mounting rail (1) and which receives the annular helical spring (5) in such a way that the latter forms two main sub-divisions extending in parallel to receive the mating insertion-type connector (4) and make contact with it.

2. High-current insertion-type connector according to claim 1, **characterised in that** three annular helical springs (5) arranged one behind the other are provided in the mounting rail (1).

3. High-current insertion-type connector according to one of the preceding claims, **characterised in that** the annular helical spring(s) (5) has/have windings (6) at an oblique angle.

## Revendications

1. Connecteur enfichable pour courant fort destiné à transmettre des courants électriques comprenant un rail de maintien (1) en matériau électriquement conducteur, qui est réalisé pour la liaison mécanique et électrique avec un câble et qui comporte un côté ouvert pour l'enfichage d'un connecteur enfichable antagoniste (4) en matériau électriquement conducteur, et comprenant un élément de contact, qui est agencé dans le rail de maintien (1) et réalisé de telle façon qu'il établit un contact électrique avec une surface de contact et une pression de contact entre le rail de maintien (1) et le connecteur enfichable antagoniste (4) enfiché dans celui-ci, dans lequel l'élément de contact comprend au moins un ressort à boudin (5) de forme annulaire, **caractérisé en ce que** le ressort à boudin (5) de forme annulaire est mis en place dans une rainure (7) s'étendant en forme de U, qui est réalisée par un emplacement de mise en contact (3) en forme de U du rail de maintien (1) et qui reçoit le ressort à boudin (5) de forme annulaire de telle façon que celui-ci forme deux branches principales s'étendant parallèlement pour recevoir et mettre en contact le connecteur enfichable antagoniste (4).

2. Connecteur enfichable pour courant fort selon la revendication 1, **caractérisé en ce que** trois ressorts à boudin (5) de forme annulaire agencés les uns derrière les autres sont prévus dans le rail de maintien (1).

3. Connecteur enfichable pour courant fort selon l'une des revendications précédentes, **caractérisé en ce que** le/les ressort(s) à boudin (5) de forme annulaire comprend/comprennent des spires (6) disposées sous un angle oblique.
